# FASCICULE DE BREVET EUROPEEN

(11) **EP 0 672 871 B1**
(45) Date de publication et mention de la délivrance du brevet: **26.01.2000**
(21) Numéro de dépôt: 95200547.8
(22) Date de dépôt: 07.03.1995
(51) Int. Cl.: F24H 9/20, A45D 20/12

(54) **Appareil de chauffage à circulation d'air muni d'une commande infra-rouge**
Erhitzer mit erzwungener Luftströmung mit Infrarot-Aufnehmer
Forced air heater with an infra-red sensor

(30) Priorité: 16.03.1994 FR 9403079
(43) Date de publication de la demande: 20.09.1995
(73) Titulaire: LABORATOIRES D'ELECTRONIQUE PHILIPS S.A.S., 94450 Limeil-Brévannes (FR); Koninklijke Philips Electronics N.V., 5621 BA Eindhoven (NL)
(72) Inventeur: Polaert, Rémy, Société Civile S.P.I.D., F-75008 Paris (FR); Hazan, Jean-Pierre, Société Civile S.P.I.D., F-75008 Paris (FR); Nagel, Jean-Louis, Société Civile S.P.I.D., F-75008 Paris (FR)
(74) Mandataire: Landousy, Christian

(56) Documents cités:
- DE-A- 4 208 680
- GB-A- 2 093 343

## Description

L'invention concerne un appareil de chauffage à circulation d'air, par exemple DE-A-4208680, comprenant un boîtier avec une arrivée d'air et une sortie d'air entre lesquelles sont placés des moyens pour délivrer un flux d'air chaud qui comprennent des moyens de circulation d'air et des moyens de chauffage de l'air, des moyens de détection pour mesurer un rayonnement émis par un corps soumis au flux d'air chaud et des moyens pour commander les moyens de chauffage en fonction des mesures de rayonnement émis.

Il peut s'agir par exemple d'un sèche-cheveux, d'un radiateur électrique à circulation d'air ou autres.

Le séchage des cheveux consiste à faire évaporer l'eau retenue par les cheveux à l'aide d'un flux d'air chaud. Celui-ci est obtenu à l'aide d'un ventilateur qui délivre le flux d'air, lui-même réchauffé en passant en contact avec des moyens de chauffage. Au début du processus d'évaporation, l'eau retenue par les cheveux forme un écran thermique qui évite de brûler le cuir chevelu. Au fur et à mesure que l'eau s'évapore, celle-ci fait de moins en moins écran et le flux d'air chaud peut créer une sensation de brûlure et même provoquer une brûlure du cuir chevelu ainsi qu'un dessèchement et une détérioration des cheveux.

Pour éviter que les cheveux et le cuir chevelu ne subissent une trop grande élévation de la température au cours du processus de séchage, on a pensé à mesurer la température des cheveux.

Parmi les méthodes utilisant des détecteurs sans contact direct avec les cheveux, on connaît celle décrite dans le document GB-A-2.093.343. Cette méthode consiste à mesurer à distance la température des cheveux à l'aide d'un capteur infra-rouge placé à l'extérieur du corps du sèche-cheveux. Une optique permet de viser l'endroit de la chevelure soumise au séchage. Le détecteur infra-rouge agit sur les moyens de chauffage lorsqu'une température prédéterminée est atteinte.

Mais un sèche-cheveux de ce type présente des inconvénients. En particulier, le point de visée du capteur infra-rouge doit coïncider avec la zone chauffée. Il faut donc maintenir le sèche-cheveux à une distance fixe pour que le fonctionnement soit correct. Avec des distances trop courtes ou trop élevées, la mesure est alors erronée due à la parallaxe et l'intervention du détecteur sur les moyens de chauffage ne s'effectue pas correctement ce qui provoque les brûlures décrites précédemment. Ceci est particulièrement dommageable lorsqu'une tierce personne manipule le sèche-cheveux : coiffeur pour un client, séchage d'un enfant ou lorsqu'une personne sèche des cheveux longs où il n'y a alors aucune alarme sensorielle.

Un autre genre d'appareils concerné par l'invention est formé par les radiateurs qui génèrent un flux d'air chaud. Un tel radiateur peut être disposé de telle sorte qu'un corps puisse subir l'action du flux d'air chaud en faisant que la température atteinte par ledit corps devienne anormalement élevée pouvant provoquer sa détérioration. Les cas où ces situations apparaissent sont par exemple :
- une serviette disposée face à un radiateur,
- un radiateur mobile disposé près d'un objet : rideau, meuble ou autres,
où toute autre situation similaire.

Le but de l'invention est d'éviter tout risque de brûlure dans l'utilisation d'un tel appareil de chauffage. En particulier, dans le cas d'un sèche-cheveux le but de l'invention est d'éviter tout risque de brûlure en n'imposant pas à l'utilisateur un maniement trop précis du sèche-cheveux.

Ce but est atteint avec un appareil de chauffage pour lequel les moyens de détection sont disposés dans le trajet du flux d'air chaud, sur ou près de son axe de propagation.

La description qui suit concerne préférentiellement le cas d'un sèche-cheveux mais l'homme du métier peut aisément y trouver tous les enseignements nécessaires pour le cas d'autres appareils de chauffage permettant ainsi de donner à ceux-ci une grande sécurité d'utilisation.

Ainsi quelle que soit la distance à laquelle le sèche-cheveux est maintenu de la chevelure, le détecteur voit toujours exactement la zone qui reçoit le flux d'air chaud, il n'y a alors plus de problème de parallaxe et donc d'erreur de mesure. Il n'y a donc plus de risque de brûlure.

On place les moyens de détection sur ou près de l'axe de propagation du flux d'air chaud.

Selon le type des moyens de détection, pour assurer un fonctionnement convenable, il peut être souhaitable de prévoir des moyens pour réduire les élévations perturbatrices de température des moyens de détection en provenance des moyens de chauffage. Il peut s'agir d'un écran évitant une arrivée directe du flux d'air chaud sur les moyens de détection.

Ces différents aspects de l'invention et d'autres encore seront apparents et élucidés à partir des modes de réalisation décrits ci-après.

L'invention sera mieux comprise à l'aide des figures suivantes données à titre d'exemples non limitatifs qui représentent :
Figure 1 : un schéma d'un sèche-cheveux selon l'invention.
Figure 2, figure 3 : deux schémas de l'extrêmité de sortie du sèche-cheveux avec un capteur protégé par des moyens pour réduire son élévation de température.
Figure 4 : un schéma de l'extrêmité de sortie du sèche-cheveux avec un capteur protégé par un manchon à air non chauffé.
Figures 5, 6 : deux schémas d'un capteur avec des moyens de collimation.

La figure 1 représente un sèche-cheveux 5 comprenant un boîtier 10 et, entre une arrivée d'air 11 et une sortie d'air 12, des moyens 13 de circulation d'air suivis de moyens 14 pour chauffer l'air en circulation. Les moyens 13 de circulation d'air sont formés par exemple d'un ventilateur. Les moyens 13 de circulation d'air et les moyens 14 sont connectés à une alimentation en énergie électrique 16 et pour chauffer l'air peuvent être mis en fonctionnement à l'aide d'un interrupteur 15. Pour utiliser le sèche-cheveux, l'utilisateur dirige le flux d'air chaud 17 qui sort de la sortie d'air 12 vers des cheveux 8.

Selon l'invention, on place sur le trajet du flux d'air chaud 17 des moyens 20 pour mesurer le rayonnement de chaleur émis par les cheveux, par exemple un capteur infra-rouge. Le capteur 20 est réuni à des moyens 18 pour commander les moyens 14 de chauffage d'après la température mesurée sur les cheveux. Pour cela, on fixe une température déterminée et lorsque celle-ci est atteinte, les moyens 18 de commande réduisent ou arrêtent les moyens 14 de chauffage et/ou de ventilation. La disposition du capteur permet à celui-ci de détecter les variations de température de la zone de cheveux qui reçoit bien le flux d'air chaud. Il n'y a plus d'effet de parallaxe et donc de distance à respecter pour que le fonctionnement se fasse convenablement.

Ceci présente l'avantage qu'il n'est plus possible de provoquer des brûlures en chauffant une zone et en mesurant la température d'une autre zone.

Le capteur est placé sur ou près de l'axe XX de symétrie du flux d'air chaud. Il peut néanmoins être désaxé.

Il est possible d'utiliser tout capteur apte à mesurer un rayonnement infra-rouge émis par les cheveux et apte à être logé sur le trajet du flux d'air chaud en ne le perturbant que faiblement. Par exemple : capteur résistif dépendant de la température, capteur pyroélectrique, capteur à thermocouples ou autres.

Pour détecter le flux calorifique, préférentiellement on utilise un capteur formé d'une pluralité de cellules élémentaires développant un pouvoir thermoélectrique. Une cellule est formée par un empilement de couches conductrices et/ou semiconductrices telles que la cellule développe une différence de potentiel électrique induite en réponse à un flux de chaleur. Un tel capteur est, par exemple, décrit dans les documents FR 2.471.055 et FR 2.598.803.

Un tel capteur présente les avantages non seulement de disposer d'un grand nombre de cellules élémentaires (plusieurs centaines) afin de délivrer un signal élevé, mais également,
- d'avoir une faible inertie thermique,
- d'avoir des dimensions réduites ce qui permet de le disposer à la sortie du sèche-cheveux sans modifier de manière significative le flux d'air chaud,
- d'avoir un champs angulaire assez large pour capter le rayonnement thermique provenant des cheveux sans nécessiter l'emploi d'un objectif de prise de vue,
- de supporter les températures mises en oeuvre dans le fonctionnement d'un sèche-cheveux.

Néanmoins, conformément à la figure 2, il est possible de protéger le capteur par des moyens 22 de protection qui évitent à l'air chaud de venir frapper directement l'arrière du capteur. Il peut s'agir d'un manchon de protection qui dévie le flux d'air chaud en l'écartant du capteur. Le manchon peut être réduit à un écran 23 (figure 3).

Il peut s'agir aussi d'un manchon 24 traversé par de l'air venant de l'arrivée d'air non chauffé 11 et servant à refroidir le capteur de température (figure 4).

Pour permettre au capteur 20 de température de n'observer que la partie de la chevelure soumise à l'action du flux d'air chaud, il est possible d'adjoindre au capteur des moyens de collimation.

La limitation de l'ouverture du faisceau thermique peut être obtenue en mettant une pièce 25 en saillie du capteur 20 (figure 5). On peut également obtenir la limitation de l'ouverture en plaçant une lentille 26 (figure 6) qui focalise le rayonnement thermique sur le capteur 20.

## Revendications

1. Appareil de chauffage à circulation d'air (5) comprenant un boîtier (10) avec une arrivée d'air (11) et une sortie d'air (12) entre lesquelles sont placés des moyens pour délivrer un flux d'air chaud qui comprennent des moyens (13) de circulation d'air et des moyens (14) de chauffage de l'air, des moyens (20) de détection pour mesurer un rayonnement thermique émis par un corps (8) soumis au flux d'air chaud et des moyens (18) pour commander les moyens (14) de chauffage en fonction des mesures de rayonnement émis,
caractérisé en ce que les moyens (20) de détection sont disposés dans le trajet du flux d'air chaud, sur ou près de son axe de propagation (XX).

2. Appareil de chauffage à circulation d'air selon la revendication 1 caractérisé en ce qu'il comprend des moyens (22, 23, 24) pour réduire les élévations de température des moyens (20) de détection.

3. Appareil de chauffage à circulation d'air selon la revendication 2 caractérisé en ce que les moyens (22) pour réduire comprennent un écran (23) évitant une arrivée directe du flux d'air chaud sur les moyens (20) de détection.

4. Appareil de chauffage à circulation d'air selon une des revendications 1 à 3 caractérisé en ce qu'il est muni de moyens de collimation (25, 26) qui limitent, à un faisceau de faible ouverture (a), le rayonnement thermique, émis par le corps (8), arrivant sur les moyens (20) de détection.

## Patentansprüche

1. Die Erfindung betrifft ein Heizgerät mit Luftzirkulation (5), bestehend aus einem Gehäuse (10) mit einem Lufteinlaß (11) und einem Luftauslaß (12), zwischen denen eine Vorrichtung zur Abgabe eines warmen Luftstroms angeordnet ist, bestehend aus einer Luftzirkulationsvorrichtung (13) und einer Lufterwärmungsvorrichtung (14), einer Detektorvorrichtung (20) zum Messen einer Strahlung, die von einem dem warmen Luftstrom ausgesetzten Körper (8) abgegeben wird, und einer Vorrichtung (18) zum Steuern der Heizvorrichtung (14) unter Berücksichtigung der gemessenen abgegebenen Strahlung, dadurch gekennzeichnet, daß die Detektionsvorrichtung (20) im warmen Luftstrom angeordnet ist, aus oder nahe seiner Verlängerungsachse (XX).

2. Heizgerät nach Anspruch 1, dadurch gekennzeichnet, daß es Vorrichtungen (22, 23, 24) zur Verminderung von Temperaturanstiegen der Detektionsvorrichtung (20) enthält.

3. Heizgerät nach Anspruch 2, dadurch gekennzeichnet, daß diese die Verminderungen bewirkenden Vorrichtungen (22) einen Schutz (23) enthalten, der das direkte Auftreffen des warmen Luftstroms auf die Detektionsvorrichtung (20) verhindert.

4. Heizgerät nach einem der Ansprüche 1 bis 3, dadurch gekennzeichnet, daß es mit einer Kollimationsvorrichtung (25, 26) versehen ist, die die vom Körper (8) abgegebene, auf die Detektionsvorrichtung (20) auftreffende Wärmestrahlung auf einen Strahl geringer Öffnung (a) begrenzt.

## Claims

1. An air circulation heating apparatus (5) comprising a housing (10) with an air inlet (11) and an air outlet (12) between which are arranged means for supplying a hot air flow, which means comprise air circulation means (13) and air heating means (14), detection means (20) for measuring a heat radiation emitted by a body (8) subjected to the hot air flow, and means (18) for controlling the heating means (14) as a function of the measured emitted radiation, characterized in that the detection means (20) are arranged in the path of the hot air flow on or close to its axis (XX) of propagation.

2. An air circulation heating apparatus as claimed in Claim 1, characterized in that it comprises means (22, 23, 24) for reducing the temperature rises of the detection means (20).

3. An air circulation heating apparatus as claimed in Claim 2, characterized in that said reduction means (22) comprise a screen (23) which prevents the flow of hot air from hitting the detection means (20) directly.

4. An air circulation heating apparatus as claimed in any one of the Claims 1 to 3, characterized in that it is provided with collimation means (25, 26) which limit to a beam of small aperture (a) the thermal radiation emitted by the body (8) and arriving at the detection means (20).
